# FASCICULE DE BREVET EUROPEEN

(11) **EP 3 433 469 B1**
(45) Date de publication et mention de la délivrance du brevet: **26.04.2023**
(21) Numéro de dépôt: 17716956.2
(22) Date de dépôt: 20.03.2017
(51) Int. Cl.: F01D 11/00

(54) **PLATEFORME, ENSEMBLE POUR SOUFFLANTE ET SOUFFLANTE**
PLATTFORM, FANANORDNUNG UND FAN
PLATFORM, FAN ASSEMBLY AND FAN

(30) Priorité: 21.03.2016 FR 1652401
(43) Date de publication de la demande: 30.01.2019
(73) Titulaire: Safran Aircraft Engines, 75015 Paris (FR)
(72) Inventeur: DE GAILLARD, Thomas, Alain, 77550 MOISSY-CRAMAYEL CEDEX (FR); BOISSON, Alexandre, Bernard, Marie, 77550 MOISSY-CRAMAYEL CEDEX (FR)
(74) Mandataire: Cabinet Beau de Loménie
(86) Numéro de dépôt international: PCT/FR2017/050649
(87) Numéro de publication internationale: WO 2017/162975

(56) Documents cités:
- EP-A2- 2 463 482
- EP-A2- 2 503 102
- EP-A2- 2 503 102
- FR-A1- 3 029 563
- FR-A1- 3 033 179
- GB-A- 2 484 988
- GB-A- 2 484 988
- US-A1- 2016 069 355
- US-A1- 2016 069 355

## Description

### DOMAINE DE L'INVENTION

La présente invention concerne le domaine général des turbomachines aéronautiques, et plus précisément le domaine des plateformes d'aubes et de disque de la soufflante d'une turbomachine aéronautique, un ensemble comprenant les plateformes et le disque, et une soufflante comprenant cet ensemble.

### ETAT DE LA TECHNIQUE ANTERIEURE

Dans une turbomachine, les plateformes d'aubes de la soufflante doivent assurer plusieurs fonctions. D'un point de vue aérodynamique, ces plateformes ont pour fonction première de définir la veine d'écoulement de l'air. En outre, elles doivent aussi être capables de résister à des efforts importants en se déformant le moins possible et en restant solidaires du disque qui les porte.

Afin de satisfaire ces différentes exigences, certaines configurations ont été proposées dans lesquelles les plateformes possèdent une première partie permettant de définir la veine d'écoulement de l'air et d'assurer la rétention de la plateforme lorsque le moteur est en rotation, et une deuxième partie permettant de limiter les déformations de la première partie sous les effets des efforts centrifuges et de maintenir la plateforme en position lorsque le moteur est à l'arrêt.

Dans les solutions existantes, la plateforme peut prendre la forme d'un caisson avec une paroi de veine bidimensionnelle retenue à l'aval par un tambour et à l'amont par une virole, la rétention amont par la virole étant réalisée au-dessus de la dent du disque de soufflante (une bride de la virole venant bloquer axialement et radialement la plateforme à l'amont). Le document US 2016/0069355 A1 divulgue un exemple de turbomachine comportant des plateformes d'aubes et un disque de soufflante.

Une telle rétention amont effectuée au-dessus de la dent du disque avec une virole présente l'inconvénient d'imposer un rapport de moyeu élevé, le rapport de moyeu étant le rapport du rayon pris entre l'axe de rotation et le point du bord d'attaque de l'aube affleurant en surface de la plateforme, sur le rayon pris entre l'axe de rotation et le point du bord d'attaque le plus externe. Par ailleurs, cette rétention amont est susceptible d'engendrer des sur-contraintes sur la dent et dans l'alvéole du disque, au niveau de la liaison entre la virole et le disque.

Afin d'optimiser les performances de la soufflante, et plus généralement de la turbomachine, il est souhaitable de disposer d'un assemblage d'une plateforme rapportée d'aube de soufflante sur un disque de soufflante qui présente un rapport de moyeu le plus faible possible, tout en limitant les contraintes au niveau de la dent et de l'alvéole du disque.

### PRESENTATION DE L'INVENTION

Un mode de réalisation concerne une plateforme telle que définie dans la revendication 1, apte à être intercalée entre deux aubes adjacentes d'une soufflante, et comportant :
- Une paroi de veine pour définir une veine d'écoulement d'air de soufflante,
- Une paroi de fond avec une surface principale pour prendre appui sur un disque de soufflante ; et
- Des surfaces de rétention axiale et radiale disposées sur deux extrémités axiales de la plateforme, caractérisée en ce que la surface de rétention radiale disposée sur l'extrémité axiale amont de la plateforme est décalée radialement, dans la direction d'appui de la paroi de fond sur le disque, par rapport à une surface principale de la paroi de fond.

Par « axiale », on comprend suivant la direction de la plus grande longueur de la plateforme, et par « radiale », on comprend la direction perpendiculaire à la direction axiale et à la surface principale de la paroi de fond.

Par « amont », on comprend amont par rapport au sens d'écoulement de l'air, lorsque la plateforme prend appui sur un disque de soufflante.

La plateforme peut prendre la forme d'un caisson formé par l'assemblage de la paroi de veine et de la paroi de fond. La paroi de veine permet de délimiter la veine d'écoulement de l'air entrant dans la soufflante. La paroi de fond permet de maintenir en position la paroi de veine, et également de limiter ses déformations sous l'effet des forces centrifuges. La paroi de fond comporte également une surface principale pouvant prendre appui sur un disque de soufflante.

Les surfaces de rétention axiale et radiale, disposées sur deux extrémités axiales de la plateforme, permettent de retenir et de maintenir en position la plateforme par rapport au disque sur lequel elle prend appui, lorsque le disque est en mouvement.

La surface de rétention radiale disposée sur l'extrémité axiale amont de la plateforme est décalée radialement par rapport à une surface principale de la paroi de fond. Par « décalée radialement », on comprend décalée dans la direction d'appui de la paroi de fond sur le disque. La surface de rétention radiale et la surface principale de la paroi de fond peuvent être sensiblement parallèles l'une par rapport à l'autre. Ce décalage de la surface de rétention radiale permet de modifier la forme de l'extrémité axiale amont de la paroi de veine, et donc de la plateforme, par rapport aux plateformes connues. Par exemple, la plateforme peut prendre la forme d'un caisson plongeant, c'est-à-dire dont l'extrémité axiale amont est décalée radialement par rapport à la surface principale de la paroi de fond. Cette modification de la forme de la plateforme permet ainsi de modifier la veine d'écoulement d'air lorsque la plateforme est disposée dans une soufflante, est donc de diminuer le rapport de moyeu afin d'améliorer les performances de la soufflante, et donc de la turbomachine dans laquelle est montée la soufflante.

La paroi de fond comporte une surface inclinée par rapport à la surface principale de la paroi de fond, reliant de manière continue la surface principale de la paroi de fond et la surface de rétention radiale disposée sur l'extrémité axiale amont de la plateforme.

La surface de rétention radiale disposée sur l'extrémité axiale amont de la plateforme étant décalée radialement par rapport à la surface principale de la paroi de fond, la surface inclinée correspond à la zone de la paroi de fond permettant de compenser le décalage entre la surface de rétention radiale et la surface principale de la paroi de fond. On comprend par conséquent que la surface inclinée prend appui sur le disque. La surface de rétention radiale disposée sur l'extrémité axiale amont de la plateforme, la surface inclinée et la surface principale de la paroi de fond, peuvent être d'un seul tenant constituant la paroi de fond.

La présence de cette surface inclinée permet de modifier la forme de la plateforme et de l'optimiser afin de diminuer le rapport de moyeu, en améliorant ainsi les performances de la soufflante et de la turbomachine.

Dans certains modes de réalisation, la surface inclinée est une portion de paroi rectiligne.

Par conséquent, la portion de paroi rectiligne relie de manière linéaire la surface de rétention radiale avec la surface principale de la paroi de fond, modifiant ainsi la forme de l'extrémité axiale amont de la plateforme afin de diminuer le rapport de moyeu. Cette portion de paroi rectiligne présente l'avantage d'avoir une forme simple et facile à réaliser, par usinage par exemple.

Dans certains modes de réalisation, la surface inclinée est une portion de paroi curviligne.

Par conséquent, la portion de paroi curviligne relie de manière progressive la surface de rétention radiale avec la surface principale de la paroi de fond, modifiant ainsi la forme de l'extrémité axiale amont de la plateforme afin de diminuer le rapport de moyeu. Cette portion de paroi curviligne présente l'avantage d'adoucir le changement de pente depuis la surface principale de la paroi de fond, en évitant la présence d'une cassure au niveau de la jonction entre la surface inclinée et la surface principale, contrairement à la portion de paroi rectiligne, et ainsi de réduire les contraintes au niveau de cette jonction.

Dans certains modes de réalisation, la surface inclinée et la paroi de veine sont sensiblement parallèles.

Par conséquent, l'extrémité axiale amont de la plateforme présente une forme plongeante, la surface inclinée et la partie de veine étant inclinées radialement de la même façon dans la direction d'appui de la plateforme sur le disque. Cette forme de l'extrémité axiale amont de la plateforme permet de diminuer le rapport de moyeu.

Le présent exposé concerne également un ensemble tel que défini dans la revendication 5, comprenant un disque et au moins une plateforme selon l'un quelconque des modes de réalisation précédents, et comprenant en outre au moins une bride de rétention amont pour assurer la rétention axiale et radiale de l'extrémité axiale amont de la plateforme, dans lequel la bride de rétention amont est fixée sur une saillie de la face amont du disque. Le disque est apte à supporter des plateformes et des aubes d'une soufflante, et comporte :
- une surface externe présentant une succession de rainures pour recevoir les aubes de soufflante et de dents intercalées entre les rainures pour supporter les plateformes de soufflante,
- une face amont du disque, et
- une pluralité de saillies axiales disposées radialement autour de l'axe du disque sur la face amont du disque, et aptes à être fixées à une bride de rétention de plateforme de soufflante, les saillies étant décalées radialement vers l'intérieur du disque par rapport aux dents du disque.

Par « face amont », on comprend amont par rapport au sens d'écoulement de l'air, lorsque le disque est disposé dans une soufflante.

Par « saillies axiales », on comprend axiales suivant le sens d'écoulement de l'air, lorsque le disque est disposé dans une soufflante.

Par « décalées radialement », on comprend décalées vers l'intérieur du disque, c'est-à-dire vers l'axe de rotation du disque.

Le disque peut comporter autant de saillies axiales que de dents.

Les saillies axiales peuvent comporter chacune un orifice permettant aux saillies axiales d'être fixées à une bride de rétention de plateforme de soufflante, à l'aide d'une vis ou d'un boulon, par exemple.

Les saillies axiales étant décalées radialement vers l'intérieur du disque par rapport aux dents du disque, lorsque les saillies sont fixées sur une bride de rétention de plateforme, la zone de fixation se trouvant sur les saillies est ainsi décalée radialement par rapport aux dents du disque. Cela présente l'avantage de limiter les contraintes au niveau de la dent du disque, lorsqu'un élément externe, par exemple une bride de rétention de plateforme, est fixé sur le disque.

Par ailleurs, cette zone de fixation étant décalée radialement par rapport aux dents du disque, cela présente l'avantage de libérer de l'espace au niveau de l'extrémité axiale amont de la dent du disque, permettant par exemple d'usiner la dent du disque.

Dans certains modes de réalisation, les saillies axiales sont des plots usinés sur la face amont du disque.

Elles peuvent avoir une forme cubique, et comporter chacune un orifice de fixation usiné axialement sur une face amont des saillies. Les orifices de fixation peuvent permettre de fixer un élément extérieur au disque, par exemple une bride de rétention ou une virole, à l'aide d'une vis ou d'un boulon, par exemple. Les saillies axiales peuvent également comporter un orifice d'insertion usiné radialement sur une face externe des saillies. Les orifices d'insertion peuvent permettre d'insérer des éléments de fixation, par lesquelles un élément extérieur peut être fixé au disque.

Une extrémité axiale amont des dents du disque présente une surface biseautée.

La surface biseautée peut se présenter sous la forme d'une surface inclinée, par rapport à une surface principale de la dent du disque, vers l'intérieur du disque. La surface biseautée peut être réalisée par usinage de l'extrémité axiale amont de la dent du disque, par exemple. Cet usinage est possible grâce à l'espace libéré par le décalage radial des saillies axiales sur la face amont du disque. La présence de cette surface biseautée présente l'avantage de pouvoir adapter la forme de la dent du disque à la forme d'une plateforme venant prendre appui sur la dent, et ainsi de diminuer le rapport de moyeu pour améliorer les performances de la soufflante.

Lorsque la bride de rétention est fixée sur le disque, l'interface entre la bride et le disque, correspondant à la zone de fixation de la bride sur une saillie axiale du disque, est décalée radialement vers l'intérieur du disque, par rapport à la dent du disque, par rapport aux systèmes connus dans lesquels cette interface se situe au niveau de la dent du disque. Ce décalage permet de limiter les contraintes au niveau de l'extrémité axiale amont des dents et des rainures du disque. De plus, le décalage de cette interface permet de libérer de l'espace au niveau de l'extrémité axiale amont de la dent du disque, offrant plus de possibilité d'usinage de la dent et donc de modification de la forme de la plateforme et ainsi, de diminution du rapport de moyeu.

Lorsque la plateforme prend appui sur une dent du disque, la surface inclinée de la paroi de fond est en contact avec la surface biseautée de la dent du disque. La surface inclinée et la surface biseautée peuvent être parallèles.

L'interface entre la bride de rétention et le disque étant décalée vers l'intérieur du disque, la dent du disque peut être plus librement usinée. Ainsi, l'extrémité axiale amont de la dent peut présenter un biseautage permettant de s'adapter à la forme de la plateforme, la surface biseautée étant parallèle à la surface inclinée de la plateforme. Cela présente l'avantage de créer un ensemble compact, dans lequel la plateforme est retenue contre la dent du disque par la bride de rétention fixée au niveau d'une saillie du disque.

Dans certains modes de réalisation, la bride de rétention amont est une virole.

Le présent exposé concerne également une soufflante de turbomachine comprenant un ensemble selon l'un quelconque des modes de réalisation décrits dans le présent exposé, et une pluralité d'aubes montées dans les rainures du disque.

### BREVE DESCRIPTION DES DESSINS

L'invention et ses avantages seront mieux compris à la lecture de la description détaillée faite ci-après de différents modes de réalisation de l'invention donnés à titre d'exemples non limitatifs. Cette description fait référence aux pages de figures annexées, sur lesquelles :
- la figure 1 est une vue schématique en coupe d'une turbomachine selon l'invention,
- la figure 2 est une vue schématique selon la direction II de la soufflante de la figure 1,
- les figures 3A et 3B sont des vues en coupe longitudinale d'une plateforme selon l'invention,
- La figure 4 est une vue en perspective d'un disque selon l'invention,
- La figure 5 est une vue en coupe longitudinale d'un ensemble comprenant une bride de rétention, une plateforme et un disque selon l'invention.

### DESCRIPTION DETAILLEE D'EXEMPLES DE REALISATION

Dans le présent exposé, le terme « longitudinal » et ses dérivés sont définis par rapport à la direction principale de la plateforme considérée ; les termes « radial », « intérieur », « extérieur » et leurs dérivés sont quant à eux définis par rapport à l'axe principal de la turbomachine ; enfin, les termes « amont » et « aval » sont définis par rapport au sens d'écoulement du fluide traversant la turbomachine. Aussi, sauf indication contraire, les mêmes signes de référence sur différentes figures désignent les mêmes caractéristiques.

La figure 1 montre une vue schématique en coupe longitudinale d'un turboréacteur à double flux 1 centré sur l'axe A selon l'invention. Il comporte, d'amont en aval : une soufflante 2, un compresseur basse pression 3, un compresseur haute pression 4, une chambre de combustion 5, une turbine haute pression 6, et une turbine basse pression 7.

La figure 2 montre une vue schématique de la soufflante 2 de la figure 1 selon la direction II. La soufflante 2, comprend un disque de soufflante 40 dans lequel une pluralité de rainures 42 sont pratiquées au niveau de sa périphérie extérieure. Ces rainures 42 sont rectilignes et s'étendent axialement d'amont en aval tout le long du disque 40. Elles sont en outre régulièrement réparties tout autour de l'axe A du disque 40. De cette manière, chaque rainure 42 définit avec sa voisine une dent 44 qui s'étend également axialement d'amont en aval tout le long du disque 40. De façon équivalente, une rainure 42 est délimitée entre deux dents 44 voisines.

La soufflante 2 comprend en outre une pluralité d'aubes 20 de profil curviligne (seules quatre aubes 20 ont été représentées sur la figure 2). Chaque aube 20 possède un pied 20a qui est monté dans une rainure 42 respective du disque de soufflante 40. A cette fin, le pied 20a d'une aube 20 peut posséder une forme en sapin ou en queue d'aronde adaptée à la géométrie des rainures 42.

Enfin, la soufflante 2 comprend une pluralité de plateformes 30 rapportées, chaque plateforme 30 étant montée dans l'intervalle entre deux aubes de soufflante 20 voisines, au voisinage des pieds 20a de celles-ci, afin de délimiter, du côté intérieur, une veine annulaire d'entrée d'air dans la soufflante 2, la veine étant délimitée du côté extérieur par un carter de soufflante.

Les figures 1 et 2 montrent également un rayon interne RI et un rayon externe RE. Le rayon interne RI correspond au rayon pris entre l'axe de rotation A et le point du bord d'attaque d'une aube 20 affleurant en surface d'une plateforme 30. Le rayon externe RE correspond quant à lui au rayon pris entre l'axe de rotation A et le point du bord d'attaque d'une aube 20 le plus externe. Ces deux rayons RI, RE sont ceux utilisés dans le calcul du rapport de moyeu RI/RE que l'assemblage selon l'invention se propose de diminuer (en réduisant notamment le rayon interne RI). En d'autres termes, la diminution du rapport de moyeu, en agissant notamment sur le rayon interne RI, revient à rapprocher la veine aérodynamique d'entrée d'air au plus près du disque de soufflante.

Les figures 3A et 3B montrent des vues en coupe longitudinale de la plateforme 30. La plateforme 30, objet de la présente invention, comprend une paroi de veine 34, une paroi de fond 36, et des surfaces de rétention radiale et axiale 38 et 39 disposées aux deux extrémités axiales de la plateforme 30. L'ensemble formé par la paroi de veine 34 et la paroi de 36, forme un caisson 32, constituant la plateforme 30. La paroi de fond est constituée d'une surface principale 36a et une surface inclinée 36b. La surface inclinée 36b relie de manière continue la surface principale 36a et la surface de rétention 38, de sorte que la surface de rétention 38, située à l'extrémité axiale amont de la plateforme, est décalée radialement par rapport à la surface principale 36a. Dans l'exemple de la figure 3A, la surface inclinée 36b est une portion de paroi rectiligne. Dans l'exemple de la figure 38, la surface inclinée 36b est une portion de paroi curviligne.

La figure 4 montre une vue en perspective d'un disque de soufflante comportant une surface externe 40a et une face amont 40b. La surface externe 40a présente une succession de rainures 42 dans lesquelles peuvent se loger un pied 20a d'aube 20 de soufflante, et de dents 44 intercalées entre les rainures 42, pouvant supporter les plateformes 30 de soufflante. Chaque dent 44 peut comporter une surface principale de dent 44a, et présente une surface biseautée 44b. La surface biseautée 44b est réalisée, par exemple par usinage de l'extrémité axiale amont de la dent 44, de telle sorte que la forme de la surface biseautée 44b soit identique à la forme de la surface inclinée 36b de la plateforme 30. Par conséquent, lorsqu'une plateforme 30 prend appui sur une dent 44, la surface principale 36a de la plateforme est en contact avec la surface principale de la dent 44a, et la surface inclinée 36b de la plateforme est en contact avec la surface biseautée 44b de la dent, comme illustré sur la figure 5.

Par ailleurs, le disque 40 comporte, sur sa face amont 40b, une pluralité de saillies axiales 46, pouvant avoir une forme cubique et être disposées de manière circonférentielle, à intervalles réguliers, autour de l'axe A. Le nombre de saillies axiales 46 peut être égal au nombre de dents 44, chaque saillie 46 étant alignée radialement avec la dent 44 correspondante. De plus, chaque saillie axiale 46 est décalée radialement vers l'intérieur du disque, c'est-à-dire vers l'axe A, par rapport à la dent 44 correspondante. Par exemple, une distance entre l'axe A et une face externe 46a d'une saillie 46 peut-être plus petite que la distance entre l'axe A et une rainure 42.

Chaque saillie axiale 46 peut comporter un orifice de fixation 460b sur sa face amont 46b, permettant d'insérer un moyen de fixation 49, par exemple une vis ou un boulon. Chaque saillie axiale 46 peut également comporter un orifice d'insertion 460a sur sa face externe 46a, permettant d'insérer un élément de fixation 47, par exemple un insert, comportant un trou taraudé. La fixation d'une bride de rétention amont 50, par exemple une virole, peut ainsi s'effectuer au niveau d'une saillie axiale 46, en insérant par exemple le moyen de fixation 49 à travers un orifice de bride 52 et l'orifice de fixation 460b de la saillie, l'élément de fixation 49 étant alors fixé, par exemple vissé, à l'élément de fixation 47 inséré par l'orifice d'insertion 460a de la saillie. La bride de rétention 50 étant fixée au disque 40, une surface supérieure 54 de la bride 50 permet alors d'assurer la rétention radiale de la plateforme 30.

La zone de fixation entre le disque 40 et la bride de rétention 50 étant située au niveau des saillies axiales 46, cela permet de limiter les contraintes exercées lors du fonctionnement de la soufflante au niveau de surfaces sensibles telles que l'extrémité axiale amont des dents 44 et des rainures 42 du disque. Par ailleurs, cette interface entre le disque 40 et la bride de rétention 50 étant décalée radialement par rapport aux dents du disque, en comparaison des structures connues, cela permet de libérer de l'espace au niveau de l'extrémité axiale amont des dents du disque. Il est par conséquent possible de modifier plus librement l'extrémité axiale amont des dents 44, et donc l'extrémité axiale amont de la plateforme 30, et ainsi, de diminuer le rapport de moyeu afin d'optimiser les performances de la soufflante, et donc de la turbomachine dans laquelle est montée la soufflante. La figure 5 illustre par exemple une plateforme 30 dont le caisson 32 possède une forme plongeante vers l'intérieur du disque 40, grâce à la surface biseautée 44b du disque 40 et à la surface inclinée 36b de la plateforme 30.

Bien que la présente invention ait été décrite en se référant à des exemples de réalisation spécifiques, il est évident que des modifications et des changements peuvent être effectués sur ces exemples sans sortir de la portée générale de l'invention telle que définie par les revendications. En particulier, des caractéristiques individuelles des différents modes de réalisation illustrés/mentionnés peuvent être combinées dans des modes de réalisation additionnels. Par conséquent, la description et les dessins doivent être considérés dans un sens illustratif plutôt que restrictif.

## Revendications

1. Plateforme (30) apte à être intercalée entre deux aubes (20) adjacentes d'une soufflante (2), et comportant :
- une paroi de veine (34) pour définir une veine d'écoulement d'air de soufflante (2),
- une paroi de fond (36) avec une surface principale (36a) pour prendre appui sur un disque (40) de soufflante ;
la plateforme (30) comportant des surfaces de rétention axiale et radiale disposées sur deux extrémités axiales de la plateforme (30), une surface de rétention radiale (38) étant disposée sur l'extrémité axiale amont de la plateforme (30) et décalée radialement, dans la direction d'appui de la paroi de fond (36) sur le disque (40), par rapport à la surface principale (36a) de la paroi de fond (36), la paroi de fond (36) comportant une surface inclinée (36b) par rapport à la surface principale (36a) de la paroi de fond (36), reliant de manière continue la surface principale (36a) de la paroi de fond (36) et la surface de rétention radiale (38) disposée sur l'extrémité axiale amont de la plateforme (30), **caractérisée en ce que** la surface inclinée (36b) est configurée pour prendre appui sur une surface biseautée (44b) d'une dent (44) du disque (40) de soufflante.

2. Plateforme (30) selon la revendication 1 dans laquelle la surface inclinée (36b) est une portion de paroi rectiligne.

3. Plateforme (30) selon la revendication 1 dans laquelle la surface inclinée (36b) est une portion de paroi curviligne.

4. Plateforme (30) selon l'une quelconque des revendications 1 à 3 dans laquelle la surface inclinée (36b) et la paroi de veine (34) sont sensiblement parallèles.

5. Ensemble comprenant au moins une plateforme (30) selon l'une quelconque des revendications 1 à 4, et un disque (40) apte à supporter des plateformes (30) et des aubes (20) d'une soufflante (2), le disque (40) comportant une surface externe (40a) présentant une succession de rainures (42) pour recevoir les aubes (20) de soufflante et de dents (44) intercalées entre les rainures (42) pour supporter les plateformes (30) de soufflante, une face amont (40b) du disque, et une pluralité de saillies axiales (46) disposées radialement autour d'un axe A du disque sur la face amont (40b) du disque (40), et aptes à être fixées à une bride de rétention (50) de plateforme de soufflante, les saillies (46) étant décalées radialement vers l'intérieur du disque (40) par rapport aux dents (44) du disque (40), une extrémité axiale amont des dents (44) du disque présentant une surface biseautée (44b), dans lequel, lorsque la plateforme (30) prend appui sur une dent (44) du disque (40), la surface inclinée (36b) de la paroi de fond (36) est en contact avec la surface biseautée (44b) de la dent (44) du disque, l'ensemble comprenant en outre au moins une bride de rétention amont (50) pour assurer la rétention axiale et radiale de l'extrémité axiale amont de la plateforme (30), dans lequel la bride de rétention amont (50) est fixée sur une au moins une saillie axiale de la pluralité de saillies axiales (46) de la face amont (40b) du disque (40).

6. Ensemble selon la revendication 5, dans lequel les saillies axiales (46) sont des plots usinés sur la face amont (40b) du disque.

7. Ensemble selon la revendication 5 ou 6, dans lequel la surface inclinée (36b) et la surface biseautée (44b) sont parallèles.

8. Ensemble selon l'une quelconque des revendications 5 à 7, dans lequel la bride de rétention amont (50) est une virole.

9. Soufflante (2) de turbomachine comprenant un ensemble selon l'une quelconque des revendications 5 à 8, et une pluralité d'aubes (20) montées dans les rainures (42) du disque (40).

## Patentansprüche

1. Plattform (30), die imstande ist, zwischen zwei benachbarten Schaufeln (20) eines Fans (2) angeordnet zu sein und aufweist:
- eine Kanalwand (34), um einen Luftströmungskanal des Fans (2) zu definieren,
- eine Bodenwand (36) mit einer Hauptoberfläche (36a), um sich auf einer Fanscheibe (40) abzustützen;
wobei die Plattform (30) eine axiale und radiale Halteoberfläche aufweist, die auf zwei axialen Enden der Plattform (30) angeordnet sind, wobei eine radiale Halteoberfläche (38) auf dem vorgelagerten axialen Ende der Plattform (30) und radial versetzt in der Stützrichtung der Bodenwand (36) auf der Scheibe (40) im Verhältnis zur Hauptoberfläche (36a) der Bodenwand (36) angeordnet ist, wobei die Bodenwand (36) eine im Verhältnis zur Hauptoberfläche (36a) der Bodenwand (36) geneigte Oberfläche (36b) aufweist, die die Hauptoberfläche (36a) der Bodenwand (36) und die radiale Halteoberfläche (38), die am vorgelagerten axialen Ende der Plattform (30) angeordnet ist, kontinuierlich verbindet, **dadurch gekennzeichnet, dass** die geneigte Oberfläche (36b) ausgelegt ist, um sich auf einer abgeschrägten Oberfläche (44b) eines Zahns (44) der Fanscheibe (40) abzustützen.

2. Plattform (30) nach Anspruch 1, wobei die geneigte Oberfläche (36b) ein gerader Wandabschnitt ist.

3. Plattform (30) nach Anspruch 1, wobei die geneigte Oberfläche (36b) ein gekrümmter Wandabschnitt ist.

4. Plattform (30) nach einem der Ansprüche 1 bis 3, wobei die geneigte Oberfläche (36b) und die Kanalwand (34) etwa parallel sind.

5. Anordnung, die mindestens eine Plattform (30) nach einem der Ansprüche 1 bis 4 umfasst und eine Scheibe (40), die imstande ist, Plattformen (30) und Schaufeln (20) eines Fans (2) zu tragen, wobei die Scheibe (40) eine äußere Oberfläche (40a) aufweist, die eine Abfolge von Rillen (42) zur Aufnahme der Schaufeln (20) von Fan und von Zähnen (44) aufweist, die zwischen den Rillen (42) angeordnet sind, um die Fanplattformen (30) zu stützen, eine der Scheibe vorgelagerte Fläche (40b) und eine Vielzahl axialer Vorsprünge (46), die radial um eine Achse A der Scheibe auf der vorgelagerten Fläche (40b) der Scheibe (40) angeordnet sind und imstande, an einem Halteflansch (50) der Fanplattform befestigt zu sein, wobei die Vorsprünge (46) radial zum Inneren der Scheibe (40) im Verhältnis zu den Zähnen (44) der Scheibe (40) versetzt sind, wobei ein vorgelagertes axiales Ende der Zähne (44) der Scheibe eine abgeschrägte Oberfläche (44b) aufweist, wobei, wenn sich die Plattform (30) auf einem Zahn (44) der Scheibe (40) abstützt, die geneigte Oberfläche (36b) der Bodenwand (36) mit der abgeschrägten Oberfläche (44b) des Zahns (44) der Scheibe im Kontakt ist, wobei die Anordnung ferner mindestens einen vorgelagerten Halteflansch (50) umfasst, um den axialen und radialen Halt des vorgelagerten axialen Endes der Plattform (30) zu sichern, wobei der vorgelagerte Halteflansch (50) auf mindestens einem axialen Vorsprung (46) der Vielzahl axialer Vorsprünge (46) der vorgelagerten Fläche (40b) der Scheibe (40) befestigt ist.

6. Anordnung nach Anspruch 5, wobei die axialen Vorsprünge (46) Klötzchen sind, die auf der vorgelagerten Fläche (40b) der Scheibe ausgearbeitet sind.

7. Anordnung nach Anspruch 5 oder 6, wobei die geneigte Oberfläche (36b) und die abgeschrägte Oberfläche (44b) parallel sind.

8. Anordnung nach einem der Ansprüche 5 bis 7, wobei der vorgelagerte Halteflansch (50) ein Ring ist.

9. Fan (2) einer Turbomaschine, umfassend eine Anordnung nach einem der Ansprüche 5 bis 8 und eine Vielzahl von Schaufeln (20), die in den Rillen (42) der Scheibe (40) angebracht sind.

## Claims

1. A platform (30) suitable for being interposed between two adjacent blades (20) of a fan (2), the platform comprising:
- a passage wall (34) for defining a fan air flow passage;
- a bottom wall (36) having a main surface (36a) for bearing against a fan disk (40);
the platform (30) having axial and radial retention surfaces arranged at the two axial ends of the platform (30), a radial retention surface (38) being arranged at the upstream axial end of the platform (30) and radially offset from the main surface (36a) of the bottom wall (36) in the direction in which the bottom wall (36) bears against the disk (40), the bottom wall (36) having an inclined surface (36b) inclined relative to the main surface (36a) of the bottom wall (36) and connecting the main surface (36a) of the bottom wall (36) in continuous manner with the radial retention surface (38) arranged at the upstream axial end of the platform (30), **characterized in that** the inclined surface (36b) is configured to bear against a chamfered surface (44b) of the tooth (44) of the fan disk (40).

2. A platform (30) according to claim 1, wherein the inclined surface (36b) is a rectilinear wall portion.

3. A platform (30) according to claim 1, wherein the inclined surface (36b) is a curvilinear wall portion.

4. A platform (30) according to any one of claims 1 to 3, wherein the inclined surface (36b) and the passage wall (34) are substantially parallel.

5. An assembly comprising at least one platform (30) according to any one of claims 1 to 4 and a disk (40) suitable for supporting platforms (30) and blades (20) of a fan (2), the disk (40) comprising an outer surface (40a) presenting a succession of slots (42) for receiving fan blades (20) and of teeth (44) interposed between the slots (42) in order to support the fan platforms (30); an upstream face (40b) of the disk; and a plurality of axial projections (46) arranged radially around the axis A of the disk on the upstream face (40b) of the disk (40), and suitable for being fastened to a fan platform retention flange (50), the projections (46) being radially offset towards the inside of the disk (40) relative to the teeth (44) of the disk (40), an upstream axial ends of the teeth (44) of the disk present surfaces (44b) that are chamfered, wherein, when the platform (30) bears against a tooth (44) of the disk (40), the inclined surface (36b) of the bottom wall (36) is in contact with the chamfered surface (44b) of the tooth (44) of the disk, the assembly further comprising at least one upstream retention flange (50) for axially and radially retaining the upstream end of the platform (30), wherein the upstream retention flange (50) is fastened on at least one axial projection (46) of the plurality of axial projections (46) of the upstream face (40b) of the disk (40).

6. An assembly according to claim 5, wherein the axial projections (46) are studs machined on the upstream face (40b) of the disk.

7. An assembly according to claim 5 or 6, wherein the inclined surface (36b) and the chamfered surface (44b) are parallel.

8. An assembly according to any one of claim 5 to 7, wherein the upstream retention flange (50) is a shroud.

9. A turbine engine fan (2) comprising an assembly according to any one of claims 5 to 8 together with a plurality of blades (20) mounted in the slots (42) of the disk (40).
